# EUROPÄISCHE PATENTSCHRIFT

(11) **EP 1 653 483 B1**
(45) Veröffentlichungstag und Bekanntmachung des Hinweises auf die Patenterteilung: **20.12.2006**
(21) Anmeldenummer: 04292581.8
(22) Anmeldetag: 29.10.2004
(51) Int. Cl.: H01B 7/04, H01B 7/22

(54) **Mehradrige flexible elektrische Leitung**
Multiconductor flexible electrical cable
Câble électrique flexible à conducteurs multiples

(43) Veröffentlichungstag der Anmeldung: 03.05.2006
(73) Patentinhaber: Nexans, 75008 Paris (FR)
(72) Erfinder: Bertges, Harald, 41189 Mönchengladbach (DE); Hamacher, Heinz-Willi, 41189 Mönchengladbach (DE); Winkelbauer, Walter, 47057 Duisburg (DE)
(74) Vertreter: Döring, Roger

(56) Entgegenhaltungen:
- US-A- 4 196 307
- US-A- 5 408 560

## Beschreibung

Gegenstand der vorliegenden Erfindung ist eine mehradrige flexible elektrische Leitung nach dem Oberbegriff des Anspruchs 1.

Flexible Leitungen finden ihre Anwendung z. B. als elektrische Versorgungsleitungen für bewegliche Maschinen, wobei die Leitungen getrommelt bzw. geschleppt werden können. Anwendungsorte sind Tagebau und Bergbau unter Tage.

Bei der Konstruktion derartiger Leitungen kommt es darauf an, das Dehnungsverhalten der Leiter für kleine Biegeradien zu optimieren und der Leitung eine ausreichende Zugfestigkeit zu geben.

Aus der DE-Z "Elektrodienst", 1983, Heft 1, Seite 26/27 ist eine Aufzugsteuerleitung bekannt, bei welcher die Adern um ein Tragorgan zur Leitungsseele verseilt sind, und die Leitungsseele von einem Kunststoffmantel umgeben ist. Die bekannte Leitung zeichnet sich durch einen Leitungsaufbau aus, bei dem jeweils fünf Adern um einen zugfesten Kern zu einem Bündel verseilt sind, und sechs dieser Bündel sind dann mit kurzer Schlaglänge um das Tragorgan angeordnet, wobei das Tragorgan als drehungsfreies Stahlseil ausgebildet ist. Die Vorteile dieser Konstruktion sind:
hohe Biegetüchtigkeit
hohe Flexibilität
absolute Stabilität des Aderverbandes.

Aufgabe der vorliegenden Erfindung ist, eine trommelbare Leitung für Energie- und/oder Datenübertragung bereitzustellen, welche sehr hohen dynamischen Zugbelastungen ausgesetzt werden kann und von daher unter den rauhen Bedingungen unter Tage verwendet werden kann.

Die Aufgabe wird durch die im Kennzeichen des Anspruchs 1 erfaßten Merkmale gelöst.

Aufgrund des Aufbaus des hoch zugfesten und verdrehungsfreien Stahlseils vollzieht sich ein Bruch der Seilelemente nach extrem langer Einsatzzeit in den zentralen Lagen des Stahlseils, sodaß eine vorzeitige Beschädigung der Adern vermieden ist.

Weitere vorteilhafte Ausgestaltungen der Erfindung sind in den Unteransprüchen erfaßt.

Die Erfindung ist anhand der in den Figuren 1 und 2 schematisch dargestellten Ausführungsbeispiele näher erläutert.

In der Figur 1 ist ein Schnitt durch eine Leitung nach der Lehre der Erfindung dargestellt. Die Leitung weist drei Hauptadern 1 auf, welche aus einem hoch flexiblen, feindrähtigen Kupferleiter 1 a und einer Isolierschicht 1 b auf der Basis von EPR bestehen. Zwischen den Hauptadern 1 befinden sich Schutzleiter 2, die wie die Hauptadern 1 einen hoch flexiblen, feindrähtigen Kupferleiter 2a und eine Isolierung 2b auf der Basis von EPR aufweisen. Im Zentrum der Leitung ist ein Tragorgan 3 vorgesehen, welches ein verdrehungsfreies Stahlseil 3a sowie eine isolierende Gummihülle 3b aufweist. Der Mantel 5 besteht aus zwei Schichten 5a und 5b, zwischen denen ein Torsionsschutzgeflecht 4 vorgesehen ist. Die Schichten 5a und 5b bestehen vorteilhafterweise aus einem chlorhaltigen Kautschuk, der ölbeständig, schwer entflammbar sowie weiterreiß- und abriebfest ist. Das Torsionsschutzgeflecht ist aus hoch zugfesten und abriebfesten Kunststofffäden aufgebaut.

Das Tragorgan 3 kann vorteilhafterweise als Steuerleiter bzw. als Überlastkontrolleiter verwendet werden.

Die Hauptadern 1 und die Schutzleiter 2 sind auf das Tragorgan 3 aufgeseilt.

Die Figur 2 zeigt das Stahlseil 3a in vergrößertem Maßstab.

Das Stahlseil 3a besteht aus einer Kernlitze 6 aus beispielsweise sieben Einzeldrähten.

Die Kernlitze ist von vier Litzen 7 umgeben, welche jeweils aus sechsundzwanzig Einzeldrähten aufgebaut sind.

In den Zwickeln zwischen den Litzen 7 sind vier kleinere Litzen 8 vorgesehen. Die Durchmesser der Litzen 7 und 8 sind so aufeinander abgestimmt, daß sie eine gemeinsame Umhüllende 9 tangieren.

Eine äußere Lage ist aus sechzehn Außenlitzen gebildet, die wie die Kernlitze 6 aus jeweils sieben Einzeldrähten bestehen.

Die Litzen 7 der ersten Lage sind mit einer Schlaglänge von 35 mm auf die Kernlitze 6 aufgeseilt. Die Außenlitzen 10 der zweiten Lage sind mit einer Schlaglänge von 50 mm auf die erste Lage aufgeseilt.

Das auf diese Weise aufgebaute Tragorgan verleiht der Leitung eine extrem hohe Biegewechselfestigkeit und somit eine sehr lange Lebensdauer.

Im Extremfall ist durch den Seilaufbau gewährleistet, daß zunächst die Drähte der inneren Lage zu Bruch gehen, und somit eine Beschädigung der Hauptadern vermieden bzw. zumindest hinausgezögert wird.

## Patentansprüche

1. Mehradrige flexible elektrische Leitung mit einem zentralen Tragelement (3), mehreren das Tragelement (3) umgebenden Adern (1) aus isolierten feindrähtigen Leitern sowie einem Kunststoffmantel (5), bei welchem das zentrale Tragelement (3) aus einem drehungsfreien Stahlseil (3a) besteht, das mit einer äußeren Isolierschicht (3b) versehen ist, **dadurch gekennzeichnet, daß** das Stahlseil (3a) aus einer Kernlitze (6), einer ersten auf die Kernlitze (6) aufgeseilten Lage aus mehreren Litzen (7) und einer auf die erste Lage aufgeseilten zweiten Lage aus einer Vielzahl von Litzen (10) besteht, wobei die Verseilrichtung und/oder die Verseillänge der Litzen (10) der zweiten Lage von der Verseilrichtung und/oder der Verseillänge der Litzen (7) der ersten Lage abweicht.

2. Mehradrige Leitung nach Anspruch 1, **dadurch gekennzeichnet, daß** in den Verseilzwickeln der ersten Lage weitere Litzen (8) angeordnet sind, deren Durchmesser geringer ist als der Durchmesser der Litzen (7) der ersten Lage, und daß die Litzen (7) der ersten Lage und die weiteren Litzen (8) eine gemeinsame Umhüllende von innen tangieren.

3. Mehradrige Leitung nach Anspruch 1 oder 2, **dadurch gekennzeichnet, daß** zwischen den Adern (1) Schutzleiter (2) angeordnet sind.

4. Mehradrige Leitung nach einem der Ansprüche 1 bis 3, **dadurch gekennzeichnet, daß** die Isolierung der Adern (1) aus Ethylen-Propylen-Gummi (EPR) besteht.

5. Mehradrige Leitung nach einem der Ansprüche 1 bis 4, **dadurch gekennzeichnet, daß** der Außenmantel (5) aus zwei Schichten (5a,5b) aus einem Kautschuk besteht, und daß zwischen den zwei Schichten (5a,5b) ein Torsionsschutzgeflecht (4) aus hoch zugfesten Kunststofffäden eingebettet ist.

## Claims

1. Multi-lead flexible electrical cable with a central load-bearing element (3), a plurality of leads (1) surrounding the load-bearing element (3) of insulated fine-wire conductors and also a plastic jacket (5), in which the central load-bearing element (3) consists of a twist-free steel cable (3a) that is provided with an outer insulation layer (3b), **characterized in that** the steel cable (3a) consists of a core strand (6), a first layer of a plurality of strands (7) laid up onto the core strand (6), and a second layer of a multiplicity of strands (10) laid up onto the first layer, wherein the direction of lay and/or the length of lay of the strands (10) of the second layer deviates from the direction of lay and/or the length of lay of the strands (7) of the first layer.

2. Multi-lead cable according to Claim 1, **characterized in that** further strands (8) are arranged in the lay spaces of the first layer, whose diameter is smaller than the diameter of the strands (7) of the first layer, and **in that** the strands (7) of the first layer and the further strands (8) are internally tangential to a common encasing body.

3. Multi-lead cable according to Claim 1 or 2, **characterized in that** protective conductors (2) are arranged between the leads (1).

4. Multi-lead cable according to one of Claims 1 to 3, **characterized in that** the insulation of the leads (1) consists of ethylene propylene rubber (EPR).

5. Multi-lead cable according to one of Claims 1 to 4, **characterized in that** the outer jacket (5) consists of two layers (5a, 5b) of a rubber, and **in that** a torsional protection mesh (4) of high-tensile-strength plastic filaments is embedded between the two layers (5a, 5b).

## Revendications

1. Ligne électrique multiconducteurs flexible, avec un élément support central (3), plusieurs conducteurs (1) entourant l'élément support (3) en conducteurs isolés à fil de faible diamètre, et avec une gaine en matière plastique (5) dans laquelle l'élément support (3) est en un câble métallique antigiratoire (3a), muni d'une couche isolante extérieure (3b), **caractérisé en ce que** le câble métallique (3a) consiste en un toron central (6), en une couche de plusieurs torons (7) câblée sur le premier toron central (6) et en une deuxième couche d'une pluralité de torons (10) qui est câblée sur la première couche, le sens de câblage et/ou la longueur de câblage des torons (10) de la deuxième couche étant différent du sens de câblage et/ou de la longueur de câblage des torons (7) de la première couche.

2. Ligne multiconducteurs selon la revendication 1, **caractérisée en ce que** dans les coins de câblage de la première couche sont disposés des torons supplémentaires (8) dont le diamètre est inférieur au diamètre des torons (7) de la première couche et **en ce que** les torons (7) de la première couche et les torons supplémentaires (8) admettent une enveloppante commune par l'intérieur.

3. Ligne multiconducteurs selon la revendication 1 ou 2, **caractérisée en ce que** des conducteurs de protection (2) sont disposés entre les conducteurs (1).

4. Ligne multiconducteurs selon l'une quelconque des revendications 1 à 3, **caractérisée en ce que** l'isolation des conducteurs (1) est en caoutchouc éthylène-propylène (EPR).

5. Ligne multiconducteurs selon l'une quelconque des revendications 1 à 4, **caractérisée en ce que** la gaine extérieure (5) consiste en deux couches (5a, 5b) en un caoutchouc, et **en ce que** entre les deux couches (5a, 5b) est incorporé un tressage antitorsion (4) en fils de matière plastique à haute résistance à la traction.
